# EUROPÄISCHE PATENTSCHRIFT

(11) **EP 1 005 609 B1**
(45) Veröffentlichungstag und Bekanntmachung des Hinweises auf die Patenterteilung: **18.09.2002**
(21) Anmeldenummer: 98933582.3
(22) Anmeldetag: 30.05.1998
(51) Int. Cl.: F02D 21/08, F02D 35/00

(54) **VERFAHREN ZUR STEUERUNG DER ABGASRÜCKFÜHRUNG BEI EINER BRENNKRAFTMASCHINE**
METHOD FOR CONTROLLING EXHAUST GAS RECIRCULATION IN AN INTERNAL COMBUSTION ENGINE
PROCEDE PERMETTANT DE COMMANDER LE RECYCLAGE DES GAZ D'ECHAPPEMENT D'UN MOTEUR A COMBUSTION INTERNE

(30) Priorität: 22.08.1997 DE 19736522
(43) Veröffentlichungstag der Anmeldung: 07.06.2000
(73) Patentinhaber: DEUTZ Aktiengesellschaft, 51063 Köln (DE)
(72) Erfinder: HÜLSMANN, Bernd, D-40764 Langenfeld (DE); LUTAT, Martin, D-53757 St. Augustin (DE)
(86) Internationale Anmeldenummer: EP9803254
(87) Internationale Veröffentlichungsnummer: WO99010644

(56) Entgegenhaltungen:
- DE-A- 19 631 112
- DE-A- 19 644 102
- DE-C- 4 435 420
- US-A- 4 455 987
- US-A- 5 542 390
- PATENT ABSTRACTS OF JAPAN vol. 010, no. 040 (M-454), 18. Februar 1986 & JP 60 192870 A (TOYOTA JIDOSHA KK), 1. Oktober 1985
- PATENT ABSTRACTS OF JAPAN vol. 005, no. 076 (M-069), 20. Mai 1981 & JP 56 027055 A (HINO MOTORS LTD), 16. März 1981

## Beschreibung

Die Erfindung betrifft ein Verfahren und eine Vorrichtung zur Steuerung der Abgasrückführung bei einer insbesondere selbstzündenden Brennkraftmaschine, die ein Kurbelgehäuse, zumindest einen Zylinder und einen Zylinderkopf mit einer Ansaugleitung und einer Abgasleitung, die über eine Abgasrückführleitung verbindbar sind, aufweist, wobei die Abgasrückführrate von einer Steuereinrichtung in Abhängigkeit von Betriebsparametern der Brennkraftmaschine gesteuert wird, wobei die Steuereinrichtung ein Grundkennfeld mit den Parametern Brennkraftmaschinen-Drehzahl nₑ und je Arbeitsspiel geförderte Kraftstoffmenge m_{f} aufweist, weiterhin eine Fahrzeugbeschleunigungs-Korrektureinrichtung ein Fahrzeugbeschleunigungs-Korrektursignal abgibt und wobei die Grundsignale des Grundkennfeldes durch Korrektursignale abgebende weitere bedarfsmäßig zuschaltbare Korrektureinrichtungen beeinflußbar sind.

Ein derartiges Verfahren zur Steuerung der Abgasrückführung ist aus der DE-A 196 31 112 bekannt. Dabei ist gemäß diesem Dokument eine Steuervorrichtung für einen Verbrennungsmotor so beschaffen, daß bei Erfassung einer Veränderung der Betriebsbedingungen des Motors oder bei einer Beschleunigung eine Verzögerung der Kraftstoffeinspritzzeitpunkt-Steuerung vorhergesagt wird. Hierzu wird von einem Grundkennfeld ausgegangen, das in Abhängigkeit von Drehzahl und Kraftstoffmenge aufgespannt ist, wobei Korrekturen in Abhängigkeit von der Beschieunigung/Dynamik der Kühlmitteltemperatur und/oder der Drehzahl vorgesehen sind. Diese Korrekturen sind als multiplikative oder additive Korrekturen vorgesehen. Weiterhin ist ein willkürlich den Gegebenheiten angepasster Faktor vorgesehen. In Übereinstimmung mit einer Differenz zwischen einem tatsächlichen Kraftstoffeinspritzzeitpunkt und dem vorhergesagten Soll-Kraftstoffeinspritzzeitpunkt wird ein Soll-Abgasrückführungs-Bereich, d. h. eine Abgasrückführungs-Menge oder -Rate, korrigiert.

Der Erfindung liegt die Aufgabe zugrunde, ein Verfahren und eine Vorrichtung zur Steuerung der Abgasrückführung bei einer Brennkraftmaschine bereitzustellen, das/die die verschiedensten Einsatzbedingungen einer Brennkraftmaschine berücksichtigen kann.

Diese Aufgabe wird dadurch gelöst, daß das Fahrzeugbeschleunigungs-Korrektursignal dem Grundsignal muttiplikativ aufgeschaltet wird, daß die Fahrzeugbeschleunigungs-Korrektureinrichtung die Parameter:
a) Einspritzpumpenreglervorgabe,
b) Gaspedalstellung,
c) Reglervorgabe entsprechend der Rauchgrenze
berücksichtigt, und daß dann, wenn b) > a) und a) > c) ist, eine Störgröße vorliegt, die entsprechend den bewerteten Parametern a) und c) berücksichtigt wird. In dem Grundkennfeld sind über den zuvor genannten Parametern Kennlinien abgelegt, die die Grundsignale festlegen. Schon mit diesen Grundsignalen kann zumindest bei bestimmten Einsätzen der Brennkraftmaschine die Abgasrückführung gesteuert werden, wobei auch vorgesehen ist, daß beispielsweise bei einem Störfall durch beispielsweise defekte Sensoren für eine oder mehrere Korrektureinrichtungen ein "Notprogramm" nach den Grundsignalen gefahren wird. In den meisten Anwendungsfällen der Brennkraftmaschine wird gemäß der vorliegenden Erfindung das Grundkennfeld durch Korrektursignale abgebende Korrektureinrichtungen bedarfsmäßig beeinflußt. So ist es vorteilhaft vorgesehen, in dem Grundkennfeld die Abgasrückführwerte allgemein für verschiedene Brennkraftmaschinen abzulegen, wobei dann diese Grundsignale je nach Bauart und Ausführung der Brennkraftmaschine (Zylinderzahl, eingestellte Leistung usw.) und den nachfolgend beschriebenen sonstigen Korrektureinrichtungen beeinflußbar sind. Durch diese Ausbildung kann immer die gleiche Vorrichtung verwendet werden und die Teilevielfalt gering gehalten werden. Immer ist eine Fahrzeugbeschleunigungs-Korrektureinrichtung vorgesehen, die die Parameter: Einspritzpumpenreglervorgabe, Gaspedalstellung und Rauchgrenze berücksichtigt. Hierbei werden dann in jeweils einem Komperator die aktuelle Gaspedalstellung mit der Einspritzpumpenreglervorgabe und die Rauchgrenze mit der Einspritzpumpenreglervorgabe verglichen. Wenn bei dem Vergleich in beiden Komperatoren festgestellt wird, daß vorgebbare Einstellungen überschritten werden, wird das Ausgangssignal jeweils als Störgröße erfaßt, wobei die beiden Ausgangsstörgrößen in einem Und-Glied zusammengefaßt werden. D. h., nur wenn bei beiden Komperatoren eine Störgröße vorliegt, wird hinter dem Und-Glied ein weiterer Schalter betätigt. Gleichzeitig werden die Einspritzpumpenreglervorgabe und die Rauchgrenze in einem Divisor zusammengeführt und entsprechend dem sich ergebenden Wert wird aus einer nachfolgenden Bewertungskurve ein Wert für das Maß der Schließung der Abgasrückführung entnommen. Dieser Wert wird dann multiplikativ auf das Grundsignal aufgeschaltet, wenn dem zuvor erläuterten Schalter das Vorliegen einer Störgröße signalisiert wird.

In Weiterbildung ist eine Verwendungs-Korrektureinrichtung vorgesehen, die ein Verwendungs-Korrektursignal abgibt, das dem Grundsignal multiplikativ aufgeschaltet wird. Diese Verwendungs-Korrektureinrichtung berücksichtigt also ganz allgemein den vorgegebenen Verwendungszweck der Brennkraftmaschine und legt hierfür korrektursignale fest, mit denen die Grundsignale überfagert werden. Mögliche Verwendungszwecke sind beispielsweise der Einsatz der Brennkraftmaschine in einem Fahrzeug, einer landwirtschaftlichen Maschine einem Baufahrzeug oder einem Gerät.

In Weiterbildung der Erfindung ist eine Brennkraftmaschinen-Abnahme-Korrektureinrichtung vorgesehen, die ebenfalls entsprechende Korrektursignale abgibt. In diese Korrektureinrichtung werden folglich bei dem Abnahmelauf der Brennkraftmaschine nach deren Herstellung und Montage grundlegende Korrekturwerte eingespeichert, die ganz speziell auf den jeweiligen Abnahmelauf der Brennkraftmaschine zugeschnitten sind. Darunter sind auch grundlegende Werte zu dem Typ und der Ausführung der Brennkraftmaschine zu verstehen.

Weiterhin ist eine Fahrzeugdaten-Korrektureinrichtung vorgesehen. In dieser können dann relevante Fahrzeugdaten, wie beispielsweise Fahrzeugdaten und Einsatzgebiet, abgespeichert werden.

Weiterhin ist eine Umgebungsdruck-Korrektureinrichtung vorgesehen, die insbesondere bei Einsatz der Brennkraftmaschine bzw. des Fahrzeugs im Gebirge zum Einsatz kommt.

In Weiterbildung der Erfindung ist eine Kühlmitteltemperatur-Korrektureinrichtung vorgesehen, die die Kühlmitteltemperatur der Brennkraftmaschine bei der Steuerung der Abgasrückführung berücksichtigt.

Darüber hinaus ist eine Dynamik-Korrektureinrichtung vorgesehen, die die Fahrweise des Fahrers eines Fahrzeuges berücksichtigt. In dieses Dynamik-Korrektursignal gehen die Drehzahl der Brennkraftmaschine und die zugeführte Kraftstoffmenge je Arbeitsspiel ein, wobei aus beiden ermittelt wird, ob ein stationärer Fahrzustand vorliegt oder eine extreme Fahrweise (Gaspedalwechsel andauernd zwischen Nullstellung und Vollaststellung). Wenn bei dieser Einrichtung das Vorliegen eines dynamischen Betriebs ermittelt wird, wird im Unterschied zu den bisherigen Signalen bei dieser Einrichtung ein Korrekturwert auf das Grundsignal aufaddiert.

Allen diesen Korrektureinrichtungen ist eine Einrichtung nachgeschaltet, die überprüft, ob die Motorbremse des Fahrzeuges eingeschaltet ist. Sofern dies der Fall ist, wird die Abgasrückführung automatisch auf null reduziert bzw. ganz ausgeschaltet. Ebenfalls wird während des Startvorgangs die Abgasrückführung abgeschaltet.

Weitere vorteilhafte Ausgestaltungen der Erfindung sind der Zeichnungsbeschreibung zu entnehmen, in der ein Ausführungsbeispiel der Erfindung näher beschrieben ist.

In dem Grundkennfeld 1 sind verschiedene Kennlinien abgespeichert, von denen jeder einzelne Punkt der Kennlinie eine bestimmte Abgasrückführrate festlegt. Dabei wird dieser jeweilige Punkt bestimmt durch die Eingangsgrößen "Drehzahl der Brennkraftmaschine nₑ" und "der Brennkraftmaschine je Arbeitsspiel zugeführte Kraftstoffmenge m_{f}". Dabei ist im vorliegenden Fall die zugeführte Kraftstoffmenge m_{f} je Arbeitsspiel definiert als zugeführte Kraftstoffmenge je Hub eines der Einspritzpumpenelemente der Brennkraftmaschine. Das Ausgangs-Grundsignal aus diesem Grundkennfeld 1 bestimmt in Abhängigkeit von den genannten Eingangsgrößen die Abgasrückführmenge. Dieses Grundsignal kann durch die nachfolgend erläuterten Korrektureinrichtungen, die entsprechende Korrektursignale abgeben, beeinflußt werden und somit die tatsächliche Abgasrückführrate an gegebene Betriebsbedingungen der Brennkraftmaschine angepaßt werden.

Hierbei erfolgt zunächst eine Anpassung durch drei Korrektureinrichtungen, die grundlegende Parameter beim Betrieb der Brennkraftmaschine berücksichtigen und die dem Grundsignal multiplikativ aufgeschaltet werden. Dies ist zunächst eine Brennkraftmaschinen-Verwendungs-Korrektureinrichtung 2, die entsprechend der Leistungsgruppe und/oder dem Verwendungszweck der Brennkraftmaschine, beispielsweise in einem Nutzfahrzeug, in einer landwirtschaftlichen Maschine, in einem Baufahrzeug oder einem Gerät, ein entsprechendes Brennkraftmaschinen-Verwendungs-Korrektursignal abgibt. Dieses entsprechende Signal kann in einer zentralen Elektronik-Steuereinrichtung, in der das gesamte System integriert sein kann, gespeichert werden. Gleiches gilt für eine Brennkraftmaschinen-Abnahme-Korrektureinrichtung 3, die ein entsprechendes Korrektursignal, das bei dem Abnahmelauf der Brennkraftmaschine erstellt wird, abgibt. In diesem Korrektursignal können u. a. insbesondere brennkraftmaschinenspezifische Daten, wie Anzahl der Zylinder, Art der Einspritzvorrichtung usw., Einfluß finden. Weiterhin erfolgt hiermit ein Toleranzausgleich des Abgasrückführsystems. Das entsprechende Korrektursignal wird ebenfalls multiplikativ dem Ausgangssignal des Grundkennfeldes aufgeschaltet. Schließlich ist eine Fahrzeugdaten-Korrektureinrichtung 4 vorgesehen, die ein fahrzeugspezifisches Korrektursignal abgibt. In dieser Korrektureinrichtung können relevante fahrzeugspezifische Daten, wie beispielsweise zu dem speziellen Ansaug- und Abgassystem, aber gegebenenfalls auch Fahrzeuggewicht, Getriebeübersetzungen und Einsatzgebiet (beispielsweise Baustellen-, Nah- oder Fern-Verkehr), Einfluß finden.

Weiterhin ist eine Umgebungsdruck-Korrektureinrichtung 5 vorgesehen, in der eine vom gemessenen Umgebungsdruck pₐ abhängige Korrekturkurve abgespeichert ist. Hiermit wird insbesondere der mit zunehmender Höhe abfallende Umgebungsdruck pₐ, der einen direkten Einfluß auf die Füllung der Brennkraftmaschine und damit die Verbrennung hat, berücksichtigt.

Darüberhinaus ist eine Fahrzeug-Beschleunigungs-Korrektureinrichtung 6 vorgesehen, die verschiedene nachfolgend erläuterte Eingangssignale verarbeitet und letztendlich ein entsprechendes Korrektursignal, das eine Beschleunigungsbewertung darstellt, abgibt. Eingangs der Fahrzeug-Beschleunigungs-Korrektureinrichtung sind zwei Komperatoren 7a, 7b vorgesehen, wobei in den Komperator 7a ein Messwert mₛ für die Gaspedalstellung eingeht, der mit einem Einspritzpumpenreglervorgabewert m_{d}, der ein Drehmomentlimit darstellt, verglichen wird und bei Überschreiten ein Ausgangssignal abgibt. In dem Komperator 7b geht direkt der Einspritzpumpenreglervorgabewert m_{d} ein, wobei dieser Wert hier mit einem Reglervorgabewert mᵣ, der einem Rauchgrenzwert entspricht, verglichen wird und bei Überschreiten eines Grenzwertes ein Ausgangssignal auch aus dem Komperator 7b abgegeben wird. Die Ausgangssignale der beiden Komperatoren 7a, 7b werden in einem Und-Glied 8 zusammengeführt, wobei das Und-Glied beim Vorliegen einer Störgröße - entsprechend einem Ausgangssignal - aus beiden Komperatoren 7a und 7b ein Schaltsignal abgibt. Dieses Schaltsignal wird einem Stell-Glied 9 zugeführt, wobei das Stell-Glied 9 bei Vorliegen eines Ausgangssignals aus dem Und-Glied 8 den Ausgang des Stell-Glieds 9 mit einem Eingang 0, dessen Eingangssignal nachfolgend beschrieben wird, verbindet. Für den Fall, daß keiner oder nur einer der Komperatoren 7a, 7b ein Störsignal abgibt und entsprechend das Und-Glied 8 keine Störgröße meldet, ist der Eingang des Stell-Gliedes 9 auf den Eingang 1 geschaltet, so daß kein Fahrzeug-Beschleunigungs-Korrektursignal abgegeben wird. Für den Fall, daß ein Korrektursignal abgegeben wird, ermittelt sich dieses aus dem Einspritzpumpenreglervorgabewert m_{d} und dem Reglervorgabewert mᵣ die beide durch einen Divisor 18 miteinander verbunden werden und in eine Bewertungseinrichtung 10 eingehen. Diese Bewertungseinrichtung 10 weist eine Kennlinie auf, die in Abhängigkeit des eingehenden Signals den Umfang des Schließens der Abgasrückführung festlegt. Das Ausgangssignal der Bewertungseinrichtung 10 wird - wie zuvor ausgeführt - als Fahrzeugbeschleunigungs-Korrektursignal über das Stell-Glied 9 multiplikativ auf die Ausgangssignale des Grundkennfeldes 1 aufgeschaltet.

Weiterhin ist eine Brennkraftmaschinen-Kühlmittel-Temperatur-Korrektureinrichtung 11 vorgesehen, in die die aktuelle Kühlmitteltemperatur t_{w} eingeht und aus einer Korrekturkurve ein Korrektursignal bestimmt und abgibt. Hierbei kann dann auch ggf. auch noch festgestellt werden, ob sich die Brennkraftmaschine in der Phase des Warmlaufens nach einem Kaltstart befindet.

Schließlich ist eine Dynamik-Korrektureinrichtung 12 vorgesehen, die ebenfalls ein Korrektursignal abgibt, das aber dem Grundsignal im Unterschied zu den bisherigen Signalen additiv aufgeschaltet wird. Dieser Korrekturwert wird aus der Drehzahl nₑ der Brennkraftmaschine und der zugeführten Kraftstoffmasse m_{f} je Arbeitsspiel ermittelt, wobei die Drehzahl nₑ der Brennkraftmaschine einer drehzahlabhängigen Korrekturkennlinie 13 und die zugeführte Kraftstoffmasse m_{f} einem gedämpften Differenzierglied 14 zugeführt wird. Das Ausgangssignal des gedämpften Differenziergliedes 14 wird in einen Minimum/Maximum-Begrenzer 15 weitergeleitet, wobei als Ausgangswerte Werte zwischen 0 und 1 abgegeben werden. Dabei stellt der Wert 0 einen stationären Fahrzustand und der Wert 1 einen extremen Fahrzustand dar. Der Wert 0 läßt sich mit einer ruhigen Fahrweise mit einer konstanten Gaspedal-Stellung vergleichen, während der Wert 1 sich mit einer sehr unruhigen Fahrweise mit einem dauernd bewegten Fahrpedal vergleichen läßt. Alle Werte zwischen 0 und 1 sind zulässig und werden verarbeitet.

Letztendlich ist noch eine Vorrichtung 16 vorgesehen, die berücksichtigt, ob die Motorbremse ein- oder ausgeschaltet ist oder ob ein Startvorgang vorliegt. Ist die Motorbremse eingeschaltet oder liegt ein Motorstart vor, wird der Umschalter 17 auf den Eingang 0 geschaltet, so daß während dieser Betriebszustände die Abgasrückführung ebenfalls außer Betrieb ist.

## Patentansprüche

1. Verfahren zur Steuerung der Abgasrückführung bei einer insbesondere selbstzündenden Brennkraftmaschine, die ein Kurbelgehäuse, zumindest einen Zylinder und einen Zylinderkopf mit einer Ansaugleitung und einer Abgasleitung, die über eine Abgasrückführleitung verbindbar sind, aufweist, wobei die Abgasrückführrate von einer Steuereinrichtung in Abhängigkeit von Betriebsparametern der Brennkraftmaschine gesteuert wird, wobei die Steuereinrichtung ein Grundkennfeld mit den Parametern Brennkraftmaschinen-Drehzahl nₑ und je Arbeitsspiel geförderte Kraftstoffmenge m_{f} aufweist, weiterhin eine Fahrzeugbeschleunigungs-Korrektureinrichtung ein Fahrzeugbeschleunigungs-Korrektursignal abgibt und wobei die Grundsignale des Grundkennfeldes durch Korrektursignale abgebende weitere bedarfsmaßig zuschaltbare Korrektureinrichtungen beeinflußbar sind,
**dadurch gekennzeichnet, daß** das Fahrzeugbeschleunigungs-Korrektursignal dem Grundsignal multiplikativ aufgeschaltet wird, daß die Fahrzeugbeschleunigungs-Korrektureinrichtung (6) die Parameter:
a) Einspritzpumpenreglervorgabe,
b) Gaspedalstellung,
c) Reglervorgabe entsprechend der Rauchgrenze
berücksichtigt, und daß dann, wenn b) > a) und a) > c) ist, eine Störgröße vorliegt, die entsprechend den bewerteten Parametern a) und c) berücksichtigt wird.

2. Verfahren nach Anspruch 1,
**dadurch gekennzeichnet, daß** eine Brennkraftmaschinen-Verwendungs-Korrektureinrichtung (2) ein Brennkraftmaschinen-Verwendungs-Korrektursignal abgibt, das dem Grundsignal multiplikativ aufgeschaltet wird.

3. Verfahren nach Anspruch 1 oder 2,
**dadurch gekennzeichnet, daß** eine Brennkraftmaschinen-Abnahme-Korrektureinrichtung (3) ein Brennkraftmaschinen-Abnahme-Korrektursignal abgibt, das dem Grundsignal multiplikativ aufgeschaltet wird.

4. Verfahren nach einem der vorherigen Ansprüche,
**dadurch gekennzeichnet, daß** eine Fahrzeugdaten-Korrektureinrichtung (4) ein Fahrzeugdaten-Korrektursignal abgibt, das dem Grundsignal multiplikativ aufgeschaltet wird.

5. Verfahren nach einem der vorherigen Ansprüche,
**dadurch gekennzeichnet. daß** eine Umgebungsdruck-Korrektureinrichtung (5) ein Umgebungsdruck-Korrektursignal abgibt, das dem Grundsignal multiplikativ aufgeschaltet wird.

6. Verfahren nach einem der vorherigen Ansprüche,
**dadurch gekennzeichnet, daß** eine Brennkraftmaschinen-Kühlmitteltemperatur-Korrektureinrichtung (11) ein Brennkraftmaschinen-Kühlmitteltemperatur-Korrektursignal abgibt, das dem Grundsignal multiplikativ aufgeschaltet wird.

7. Verfahren nach einem der vorherigen Ansprüche,
**dadurch gekennzeichnet, daß** eine Dynamik-Korrektureinrichtung (12) ein Dynamik-Korrektursignal abgibt, das multiplikativ einem Drehzahlsignal und dieses Dynamik-Drehzahl-Korrektursignal dem Grundsignal additiv aufgeschaltet wird.

8. Verfahren nach einem der vorherigen Ansprüche,
**dadurch gekennzeichnet, daß** bei aktiver Motorbremse sowie während des Startvorgangs die Abgasrückführung gestoppt wird.

9. Vorrichtung zur Steuerung der Abgasrückführung bei einer insbesondere selbstzündenden Brennkraftmaschine, die ein Kurbelgehäuse, zumindest einen Zylinder und einen Zylinderkopf mit einer Ansaugleitung und einer Abgasleitung, die über eine von einer Steuereinrichtung in Abhängigkeit von Betriebsparametern der Brennkraftmaschine gesteuerten Abgasrückführleitung verbindbar sind, aufweist, wobei die Steuereinrichtung ein Grundkennfeld mit den Parametern Brennkraftmaschinen-Drehzahl nₑ und je Arbeitsspiel geförderte Kraftstoffmenge m_{f} aufweist, weiterhin eine ein Fahrzeugbeschleunigungs-Korrektursignal abgebende Fahrzeugbeschleunigungs-Korrektureinrichtung vorhanden ist und wobei die Grundsignale des Grundkennfeldes durch Korrektursignale abgebende weitere bedarfsmäßig zuschaltbare Korrektureinrichtungen beeinflußbar sind,
**dadurch gekennzeichnet, daß** das die Parameter:
a) Einspritzpumpenreglervorgabe,
b) Gaspedalstellung,
c) Reglervorgabe entsprechend der Rauchgrenze
berücksichtigende Fahrzeugbeschleunigungs-Korrektursignal dem Grundsignal multiplikativ aufgeschaltet ist, und daß dann, wenn b) > a) und a) > c) ist, eine Störgröße vorliegt, die entsprechend den bewerteten Parametern a) und c) berücksichtigt wird.

## Claims

1. Method for controlling exhaust-gas recirculation in an internal combustion engine, in particular a compression-ignition engine, which has a crankcase, at least one cylinder and a cylinder head with an intake line and an exhaust line, which can be connected via an exhaust-gas recirculation line, the exhaust-gas recirculation rate being controlled by a control device as a function of operating parameters of the internal combustion engine, the control device having a basic characteristic map incorporating the parameters of engine speed nₑ and the amount of fuel m_{f} delivered per operating cycle, and a vehicle-acceleration correction device furthermore outputting a vehicle-acceleration correction signal, and it being possible to influence the basic signals of the basic characteristic map by means of further correction devices, which output correction signals and can be connected up as required, **characterized in that** the vehicle-acceleration correction signal is applied to the basic signal by multiplication, **in that** the vehicle-acceleration correction device (6) takes account of the following parameters:
a) injection-pump governor preset,
b) position of the accelerator pedal,
c) governor preset in accordance with the smoke limit
and **in that** if b) > a) and a) > c), there is a disturbance variable, which is taken into account in accordance with the assessed parameters a) and c).

2. Method according to Claim 1, **characterized in that** an engine-use correction device (2) outputs an engine-use correction signal, which is applied to the basic signal by multiplication.

3. Method according to Claim 1 or 2, **characterized in that** an engine-acceptance correction device (3) outputs an engine-acceptance correction signal, which is applied to the basic signal by multiplication.

4. Method according to one of the preceding claims, **characterized in that** a vehicle-data correction device (4) outputs a vehicle-data correction signal, which is applied to the basic signal by multiplication.

5. Method according to one of the preceding claims, **characterized in that** an ambient-pressure correction device (5) outputs an ambient-pressure correction signal, which is applied to the basic signal by multiplication.

6. Method according to one of the preceding claims, **characterized in that** an engine coolant-temperature correction device (11) outputs an engine coolant-temperature correction signal, which is applied to the basic signal by multiplication.

7. Method according to one of the preceding claims, **characterized in that** a dynamic correction device (12) outputs a dynamic correction signal, which is applied to an engine-speed signal by multiplication, and this dynamic engine-speed correction signal is applied to the basic signal by addition.

8. Method according to one of the preceding claims, **characterized in that** exhaust-gas recirculation is stopped when the engine brake is active and during the starting process.

9. Apparatus for controlling exhaust-gas recirculation in an internal combustion engine, in particular a compression-ignition engine, which has a crankcase, at least one cylinder and a cylinder head with an intake line and an exhaust line, which can be connected via an exhaust-gas recirculation line controlled by a control device as a function of operating parameters of the internal combustion engine, the control device having a basic characteristic map incorporating the parameters of engine speed nₑ and the amount of fuel m_{f} delivered per operating cycle, and there furthermore being a vehicle-acceleration correction device, which outputs a vehicle-acceleration correction signal, and it being possible to influence the basic signals of the basic characteristic map by means of further correction devices, which output correction signals and can be connected up as required, **characterized in that** the vehicle-acceleration correction signal, which takes account of the following parameters:
a) injection-pump governor preset,
b) position of the accelerator pedal,
c) governor preset in accordance with the smoke limit,
is applied to the basic signal by multiplication, and **in that** if b) > a) and a) > c), there is a disturbance variable, which is taken into account in accordance with the assessed parameters a) and c).

## Revendications

1. Procédé de réglage du recyclage de gaz d'échappement dans un moteur à combustion interne en particulier à autoallumage qui présente un carter de vilebrequin, au moins un cylindre et une tête de cylindre avec une conduite d'aspiration et une conduite de gaz d'échappement qui peuvent être raccordées via une conduite de recyclage de gaz d'échappement, procédé dans lequel le degré de recyclage des gaz d'échappement est réglé par un équipement de commande en fonction de paramètres de fonctionnement du moteur à combustion interne, l'équipement de commande présentant un diagramme caractéristique de base avec les paramètres régime ne de moteur à combustion interne et débit m_{f} de carburant refoulé par fonctionnement cyclique, un équipement de correction pour accélération de véhicule automobile délivrant en outre un signal de correction pour accélération de véhicule automobile et les signaux de base du diagramme caractéristique de base étant influençables par d'autres équipements de correction pouvant être raccordés en cas de besoin et délivrant des signaux de correction, **caractérisé en ce que** le signal de correction pour accélération de véhicule automobile est superposé par multiplication au signal de base, **en ce que** l'équipement de correction pour accélération de véhicule automobile (6) tient compte des paramètres :
a) valeur prédéterminée de régulateur de pompes d'injection,
b) position de pédale d'accélérateur,
c) valeur prédéterminée de régulateur
correspondant à la limite de la fumée, et **en ce que** lorsque b) est > a) et a) est > c) il y a alors une grandeur perturbatrice dont on tient compte conformément aux paramètres évalués a) et c).

2. Procédé selon la revendication 1, **caractérisé en ce qu'**un équipement de correction pour utilisation de moteurs à combustion interne (2) délivre un signal de correction pour utilisation de moteurs à combustion interne qui est superposé par multiplication au signal de base.

3. Procédé selon la revendication 1 ou 2, **caractérisé en ce qu'**un équipement de correction pour réception de moteurs à combustion interne (3) délivre un signal de correction pour réception de moteurs à combustion interne qui est superposé par multiplication au signal de base.

4. Procédé selon l'une quelconque des revendications précédentes, **caractérisé en ce qu'**un équipement de correction pour données de véhicule automobile (4) délivre un signal de correction pour données de véhicule automobile qui est superposé par multiplication au signal de base.

5. Procédé selon l'une quelconque des revendications précédentes, **caractérisé en ce qu'**un dispositif de correction pour la pression ambiante (5) délivre un signal de correction pour la pression ambiante qui est superposé par multiplication au signal de base.

6. Procédé selon l'une quelconque des revendications précédentes, **caractérisé en ce qu'**un dispositif de correction pour température d'agent réfrigérant de moteurs à combustion interne (11) délivre un signal de correction pour température d'agent réfrigérant de moteurs à combustion interne qui est superposé par multiplication au signal de base.

7. Procédé selon l'une quelconque des revendications précédentes, **caractérisé en ce qu'**un dispositif de correction pour la dynamique (12) délivre un signal de correction pour la dynamique qui est superposé par multiplication au signal de régime et **en ce que** ce signal de correction pour le régime et la dynamique est superposé par addition au signal de base.

8. Procédé selon l'une quelconque des revendications précédentes, **caractérisé en ce que** le recyclage de gaz d'échappement est arrêté en cas de frein-moteur actif ainsi que pendant l'opération de démarrage.

9. Dispositif de réglage du recyclage de gaz d'échappement dans un moteur à combustion interne en particulier à autoallumage qui présente un carter de vilebrequin, au moins un cylindre et une tête de cylindre avec une conduite d'aspiration et une conduite de gaz d'échappement qui peuvent être raccordées via une conduite de recyclage de gaz d'échappement commandée par un équipement de commande en fonction de paramètres de fonctionnement du moteur à combustion interne, l'équipement de commande présentant un diagramme caractéristique de base comportant les paramètres régime nₑ de moteur à combustion interne et débit m_{f} de carburant refoulé par fonctionnement cyclique, un équipement de correction pour accélération de véhicule automobile délivrant en outre un signal de correction pour accélération de véhicule automobile étant présent et les signaux de base du diagramme caractéristique de base étant influençables par d'autres équipements de correction pouvant être raccordés en cas de besoin et délivrant des signaux de correction, **caractérisé en ce que** le signal de correction pour accélération de véhicule automobile tenant compte des paramètres :
a) valeur prédéterminée de régulateur de pompes d'injections
b) position de pédale d'accélérateur,
c) valeur prédéterminée de régulateur correspondant à la limite de la fumée,
est superposé par multiplication au signal de base et **en ce que**, lorsque b) est > a) et a) est > c) il y a alors une grandeur de perturbation dont on tient compte conformément aux paramètres évalués a) et c).
